# EUROPÄISCHE PATENTSCHRIFT

(11) **EP 0 643 273 B1**
(45) Veröffentlichungstag und Bekanntmachung des Hinweises auf die Patenterteilung: **25.11.1998**
(21) Anmeldenummer: 94113842.2
(22) Anmeldetag: 03.09.1994
(51) Int. Cl.: F24H 9/20, F24D 5/08, F23N 1/06

(54) **Verbrennungsgase erzeugende Anlage, insbesondere Warmwasserheizkessel**
Combustiongas-producing installation, especially hot water boiler
Installation produisant des gas de combustion, notamment chaudière d'eau chaude

(30) Priorität: 14.09.1993 DE 4331121
(43) Veröffentlichungstag der Anmeldung: 15.03.1995
(73) Patentinhaber: Vetter, Richard, D-31226 Peine-Dungelbeck (DE)
(72) Erfinder: Vetter, Richard, D-31226 Peine-Dungelbeck (DE)
(74) Vertreter: Depmeyer, Lothar

(56) Entgegenhaltungen:
- EP-A- 0 036 236
- EP-A- 0 314 972
- EP-A- 0 488 064

## Beschreibung

Die Erfindung betrifft eine Verbrennungsgase erzeugende Anlage, insb. Warmwasserheizkesselanlage, mit einem Absaugventilator für die Verbrennungsgase und mit einem oder mehreren, von den Verbrennungsgasen durchströmten Wärmetauschern, insb. für die Fußboden-, Decken- oder Wandheizung und Verbrennungsluftvorwärmung, wobei innerhalb der Brennkammer eine Unterdruckmessung erfolgt.

Aus der EP-A-0314 972 ist eine Warmwasserheizkesselanlage bekannt, bei der innerhalb der Brennkammer eine Unterdruckmessung erfolgt, und die ein Sauggebläse für die Verbrennungsgase aufweist. An die Warmwasserheizkesselanlage schließt sich ein Rauchgasabzugskanal an. Das Sauggebläse ist am Austritt der Verbrennungsgase aus dem Kessel angeordnet, es drückt die Verbrennungsgase in den Rauchgasabzugskanal.

Eine Beheizung von Wärmetauschern, wie sie die eingangs erwähnte Anlage ermöglicht, insb. aber die Nutzung von Verbrennungsgasen zum Betreiben von Wärmetauschern bzw. Heizkörpern für Wände, Fußböden und Decken hat den großen Vorteil, daß die Abgastemperaturen vergleichsweise stark gesenkt werden können, um so eine günstige Wärmeausbeute zu erzielen. Allerdings besteht bei derartigen Heizanlagen die Gefahr, daß schädliche Gase die Heizkörper verlassen und dann zu Schäden führen können, zumal gasdichte Installationen schwer zu überwachen sind. Diese Gefahr ist insb. bei einem Gerät wie dem aus der EP-A-0314 972 bekannten gegeben, bei dem die Rauchgase mit Überdruck in den Abzugskanal eingeführt werden.

Aus der EP-A-0488 064 ist eine Heizanlage bekannt, bei der die Rauchgase durch einen Ventilator aus der Kesselanlage abgezogen und Röhrenwärmespeichern zugeleitet werden. Diese Röhrenwärmespeicher weisen mehrere parallel verlaufende, die Rauchgase führende Röhren auf, die Wände, z.B. in das Mauerwerk oder in den Beton, der zu heizenden Räume eingebracht sind. Dabei kann sich ein zweiter Ventilator am Ende eines dieser Röhrenwärmespeicher befinden. Auch bei Verwendung eines solchen zweiten Ventilators ist es jedoch nicht ausgeschlossen, daß Rauchgase mit Überdruck in die Röhrenwärmespeicher eingebracht werden, sodaß die oben beschriebene Gefahr auch hier besteht.

Der Erfindung liegt die Aufgabe zugrunde, die eingangs erwähnte Anlagen so zu verbessern, daß die Sicherheit dieser Anlagen vergrößert und somit verhindert wird, daß Verbrennungsgase zu irgendwelchen Schäden führen können.

Zur Lösung dieser Aufgabe ist erfindungsgemäß der Absaugventilator am Ende der Abgasleitung hinter dem letzten sich außerhalb des Kessels befindenden Wärmetauscher angeordnet, wobei Wärmetauscher in Form von schlangenförmig verlegten, in einer Ebene angeordneten Rohren als Fußboden-, Decken- oder Wandheizungen vorgesehen sind.

Bei einer solchen Anlage ist sichergestellt, daß einerseits auch die die Verbrennungsgase führenden Kanäle der Wärmetauscher unter Unterdruck stehen, andererseits befindet sich der Unterdruckmesser gerade an der Stelle, an der die Verbrennungsgase entstehen. Ergibt sich der Fall, daß der in der erwähnten Weise angeordnete und den Wärmetauschern nachgeschaltete Absaugventilator nicht mehr oder ungenügend arbeitet, so wird dieser Mangel unverzüglich an der Brennkammer festgestellt. Der Brenner wird dann unverzüglich abgeschaltet. Darüber hinaus können aber auch bei normal arbeitendem Absaugventilator Undichtigkeiten z.B. im Bereich der Wärmetauscher eingetreten sein. Auch in diesem Fall wird der Brenner abzuschalten sein, weil sich in der Brennkammer nicht der gehörige Unterdruck einstellen kann.

Demgemäss werden nicht nur die Brennkammer, sondern auch die Funktionsfähigkeit der gesamten Abgasleitung und die Tüchtigkeit der Wärmetauscher überwacht.

Weitere Einzelheiten der Erfindung werden anhand der Zeichnung erläutert, in der ein Ausführungsbeispiel der Erfindung dargestellt ist. Es zeigen :
Fig. 1 eine Warmwasserkesselanlage in schaubildlicher Darstellung und
Fig. 2 die zugehörige Schornsteineinrichtung in Form eines senkrechten Schnittes durch die Wand eines Hauses.

Innerhalb eines Warmwasserheizkessels 1 mit Brenner 2 befindet sich im oberen Teil eine Brennkammer und darunter ein Vorwärmer für die Verbrennungsluft, die einen Lufteintritt 3 und einen Luftaustritt 4 aufweist, der zur Weiterleitung der vorgewärmten Luft über die Leitung 5 zum Brenner 2 führt. Die Verbrennungs- oder Abgase verlassen den Warmwasserheizkessel bei 6.

Zur Erzielung einer guten Wärmeausbeute werden die Abgase einer Bodenheizung 7 und einer Wandheizung 8 zugeleitet. Beide Heizungen bestehen aus Rohrschlangen, von denen die Schlangen der Bodenheizung 7 in einer waagerechten und die Rohrschlangen der Wandheizung 8 in einer senkrechten Ebene angeordnet sind. Die Rohrschlangen können dabei frei oder verdeckt, aber auch in die Wand bzw. die Decke oder Boden eingebettet sein.

Von den beiden Heizungen 7, 8 gelangen die Abgase im Sinne der Pfeile 9 in die Schornsteinanlage des Hauses, die in Fig. 2 schematisch wiedergegeben ist. Die Abgase werden zunächst über ein waagerechtes Rohr 1o und dann senkrecht nach oben geführt. Der senkrechte Rohrabschnitt ist mit 11 bezeichnet, der an seinem oberen, freien Ende einen Absaugventilator 12 trägt. Von ihm aus gelangen die Abgase im Sinne des Pfeiles 13 ins Freie.

Die Rohrabschnitte 10, 11 sind zentrisch in einem grösseren Rohr 14 angeordnet, das bis nahe unterhalb des Absaugventilators 12 reicht; dort strömt die Aussenluft im Sinne der Pfeile 14' in das Rohr 14 ein. Von dem waagerechten unteren Teil 15 des Rohres 14 ist eine Zuluftleitung 16 abgezweigt, die zum Lufteintritt 3 führt. Die durch die heissen Abgase vorgewärmte Luft wird innerhalb des Warmwasserheizkessels 1 weiter angewärmt und gelangt so zum Brenner 2 bzw. in die Brennkammer, die nicht weiter dargestellt ist.

Demgemäss sind insgesamt drei Wärmetauscher vorgesehen, um eine gesteigerte Nutzung der Abgase zu ermöglichen; einmal sind die beiden Heizungen 7, 8, zum anderen ist der Schornsteinwärmetauscher vorgesehen, der eine Vorwärmung der Verbrennungsluft ermöglicht. Dabei sorgt der Abgasventilator 12 für einen gewünschten Unterdruck in der Abgasleitung, damit eineresits die Abgase abgeführt werden, andererseits aber auch keine Abgase z.B. ungewollt über die Heizungen 7, 8 austreten können. Um dies sicherzustellen, sieht die Erfindung eine Prüfung des Unterdrucks an der Stelle vor, die am weitesten vom Absaugventilator entfernt ist. Die Unterdruckmessung findet nämlich in der Brennkammer des Warmwasserheizkessels 1, und zwar an der Stelle statt, die dem Brenner 2 zugekehrt ist,. Dazu wird eine Sonde od. dgl. benutzt, um an dieser Stelle die gewünschte Messung vornehmen zu können.

Stellen sich Undichtigkeiten in der Abgasleitung oder im Warmwasserheizkessel 1 ein, wird also der Unterdruck nicht eingehalten, oder arbeitet der Absaugventilator 12 nicht oder nur unzureichend, so wird dieser Tatbestand sofort vom Unterdruckmesser ermittelt. Alsdann wird in Abhängigkeit hiervon der Brenner 2 abgeschaltet, um Schäden zu vermeiden und die Möglichkeit einer Reparatur zu geben oder eine Änderung der Gesamtanlage durchführen zu können. Wichtig ist dabei in jedem Falle, dass die beiden Hauptelemente - Absaugventilator 12 einerseits und Unterdruckmesser andererseits - wirkungsmässig an entgegengesetzten Enden der Anlage angeordnet sind, um eine optimale Wirkung erreichen zu können.

## Patentansprüche

1. Verbrennungsgase erzeugende Anlage, insb. Warmwasserheizkesselanlage, mit einem Absaugventilator (12) für die Verbrennungsgase und mit einem oder mehreren, von den Verbrennungsgasen durchströmten Wärmetauschern (7, 8), insb. für die Fußboden-, Decken- oder Wandheizung und Verbrennungsluftvorwärmung, wobei innerhalb der Brennkammer eine Unterdruckmessung erfolgt, dadurch gekennzeichnet, daß der Absaugventilator (12) am Ende der Abgasleitung hinter dem letzten sich außerhalb des Kessels befindenden Wärmetauscher (11, 14) angeordnet ist, wobei Wärmetauscher in Form von schlangenförmig verlegten, in einer Ebene angeordneten Rohren als Fußboden-, Decken- oder Wandheizungen (7, 8) vorgesehen sind.

2. Anlage nach Anspruch 1, dadurch gekennzeichnet, daß die Unterdruckmessung in dem dem Brenner (2) zugekehrten Wandbereich erfolgt.

## Claims

1. System which generates combustion gases, esp. a hot water boiler system, comprising a suction fan (12) for the combustion gases and comprising one or more heat exchangers (7, 8), which are traversed by the combustion gases, esp. for the heating of floors, ceilings or walls and for the preheating of combustion air, a low-pressure measurement being effected internally of the combustion chamber, characterised in that the suction fan (12) is disposed at the end of the waste gas pipe behind the last heat exchanger (11, 14) situated externally of the boiler, heat exchangers being provided in the form of pipes, which are laid in a snake-like manner and are disposed in a plane, said pipes serving as floor, ceiling or wall heaters (7, 8).

2. System according to claim 1, characterised in that the low-pressure measurement is effected in the wall region facing the burner (2).

## Revendications

1. Installation produisant des gaz de combustion, notamment installation équipée d'une chaudière de chauffage à eau chaude, comprenant un ventilateur (12) aspirant pour les gaz de combustion et un ou plusieurs échangeurs (7, 8) de chaleur dans lesquels passent les gaz de combustion, notamment pour le chauffage par le sol, au plafond ou mural et pour le préchauffage de l'air de combustion, une mesure de dépression étant effectuée à l'intérieur de la chambre de combustion,**caractérisée** en ce que le ventilateur (12) aspirant est disposé à l'extrémité de la conduite de gaz d'échappement, après le dernier échangeur (11, 14) de chaleur se trouvant à l'extérieur de la chaudière, des échangeurs de chaleur étant prévus, comme radiateurs (7, 8) de chauffage par le sol, au plafond ou mural, sous la forme de tubes respectivement disposés en serpentin dans un plan.

2. Installation suivant la revendication 1, **caractérisée** en ce que la mesure de dépression s'effectue dans la région de paroi qui est tournée vers le brûleur (2).
